# FASCICULE DE BREVET EUROPEEN

(11) **EP 2 530 380 B1**
(45) Date de publication et mention de la délivrance du brevet: **23.11.2016**
(21) Numéro de dépôt: 12305605.3
(22) Date de dépôt: 31.05.2012
(51) Int. Cl.: F23J 13/02, F23J 13/04, F23L 17/04

(54) **Installation de chauffage comprenant un appareil de chauffage à bois, une sortie de bâtiment et un conduit de liaison**
Heizanlage, die ein Holzheizgerät, einen Gebäudeausgang und eine Verbindungsleitung umfasst
Heating installation comprising a wood-burning heater appliance, a building outlet and a connecting conduit

(30) Priorité: 01.06.2011 FR 1154837
(43) Date de publication de la demande: 05.12.2012
(73) Titulaire: Poujoulat, 79360 Granzay Gript (FR)
(72) Inventeur: Pierre, Jean-Luc, 79460 Magne (FR); Druette, Lionel, 79180 Chauray (FR)
(74) Mandataire: Jacobacci Coralis Harle

(56) Documents cités:
- EP-A2- 0 350 452
- EP-A2- 2 317 028
- DE-A1- 3 615 822
- DE-U1- 29 823 836
- DE-U1-202005 000 691
- FR-A1- 2 461 198
- FR-A1- 2 708 650
- FR-A1- 2 756 361
- US-A- 3 226 135
- US-A- 3 376 834
- US-A- 4 608 963
- US-A1- 2010 108 052

## Description

La présente invention concerne les installations de chauffage comprenant un appareil de chauffage à bois (type poêle ou insert), une sortie de bâtiment, et un conduit de fumisterie interposé entre les deux.

Les appareils de chauffage nécessitent généralement une alimentation supplémentaire en air, dit « air comburant ».

Pour réaliser cette alimentation en air comburant, une solution connue, pour les appareils à gaz ou à fioul, consiste à utiliser une juxtaposition de tronçons de conduits composés chacun de deux tubes concentriques :
(i) l'un central, délimité par une surface extérieure et par une surface intérieure définissant une chambre centrale pour l'évacuation des produits de combustion générés par l'appareil de chauffage, et
(ii) un autre périphérique, délimité par une surface extérieure et par une surface intérieure, au sein duquel est logé ledit tube central, pour définir, entre eux, une chambre périphérique annulaire assurant l'alimentation en air comburant de l'appareil de chauffage.
Les extrémités inférieures de ces deux tubes central et périphérique comportent des prolongements pour leur raccordement respectif en parties supérieure et inférieure du foyer de l'appareil de chauffage; et leurs extrémités supérieures débouchent au niveau de la sortie de bâtiment associée.

Cependant, pour les appareils de chauffage à bois, il existe un risque de formation et d'accumulation de bistre au sein du tube central, susceptible de limiter la capacité du conduit à évacuer les produits de combustion et pouvant aller jusqu'à l'obturation totale de ce tube central, ce risque étant fonction du combustible utilisé (nature du bois, caractéristiques d'humidité...) et de l'aération de l'appareil appliquée par l'utilisateur.
D'autre part, les températures de fumées de tels appareils de chauffage à bois sont élevées, et ces fumées peuvent arriver à perturber leur alimentation en air comburant.

Par conséquent les conduits actuels précités ne sont pas applicables aux appareils de chauffage à bois.

Une solution à ces problèmes est décrite dans le document US-2010/0108052.

L'installation de chauffage correspondante comprend un appareil de chauffage et une sortie de bâtiment raccordés par un conduit de liaison s'étendant sur deux étages.

Sur la hauteur du rez-de-chaussée, le tronçon de ce conduit de liaison comprend un tube central et un tube périphérique entre lesquels est ménagée une chambre annulaire pour l'alimentation en air comburant de l'appareil de chauffage ; le tube central est isolé de la chambre d'alimentation en air comburant par une lame d'air ou une isolation.

Au-dessus, partant du plancher séparant le rez-de-chaussée du premier étage, le tube central se prolonge jusqu'à la sortie de bâtiment, et un conduit décentré, indépendant, fait la liaison entre ladite sortie de bâtiment et ladite chambre annulaire, pour l'alimentation de cette dernière en air neuf comburant.

Mais une telle solution s'avère relativement complexe à mettre en oeuvre car il est nécessaire, dans un premier temps, de mettre en place le conduit de fumée et sa sortie, puis de poser ensuite le conduit d'air décentré, ce qui n'est pas aisé à réaliser, notamment au niveau de la traversée de plancher.

De plus, le conduit décentré servant d'amenée d'air comburant à l'appareil de chauffage, a son débouché sous la toiture ou à l'extérieur, dans une zone relativement éloignée du débouché des produits de combustion, ou proche de celui-ci mais pas de façon concentrique. Or, de telles configurations pour la prise d'air comburant entrainent des différences de pression importantes entre l'entrée de l'air et la sortie des fumées dues à l'effet du vent sur le bâtiment, pouvant empêcher le fonctionnement de l'appareil à combustion et altérer l'évacuation correcte des fumées (risque de refoulement).

Pour remédier à ces inconvénients, la présente invention propose une installation de chauffage comprenant -un appareil de chauffage à bois, type poêle ou insert, comportant un foyer de combustion, -une sortie de bâtiment, et -un conduit de liaison entre les deux, lequel conduit comporte :
(i) un tube central délimité par une surface extérieure, et par une surface intérieure définissant une chambre centrale pour l'évacuation des produits de combustion générés par ledit appareil de chauffage à bois, et
(ii) un tube périphérique au sein duquel est logé ledit tube central, lequel tube périphérique est délimité par une surface extérieure et par une surface intérieure, ledit tube central et ledit tube périphérique définissant entre eux une chambre périphérique, pour l'alimentation en air comburant dudit appareil de chauffage à bois, les extrémités inférieures desdits tubes central et périphérique comportant des prolongements pour leur raccordement respectif en parties supérieure et inférieure du foyer dudit appareil de chauffage à bois ;
en outre, la surface extérieure dudit tube central est revêtue d'une couche de matériau isolant délimitée par une surface intérieure en appui sur la surface extérieure dudit tube central, et par une surface extérieure située à distance de la surface intérieure dudit tube périphérique, pour former ladite chambre périphérique ;
et conformément à la présente invention, ladite sortie de bâtiment comprend une ceinture de parois latérales associée à une plaque de fermeture supérieure dans laquelle est ménagée une ouverture pour le passage de l'extrémité du tube central dudit conduit de liaison, ladite couche de matériau isolant dudit conduit s'étendant jusqu'au-dessous de ladite plaque de fermeture ; en outre -la face intérieure de ladite ceinture de parois comporte des moyens de fixation dudit tube périphérique dudit conduit, - l'extrémité supérieure de ce tube périphérique s'étend à distance de la face de dessous de ladite plaque de fermeture, et -au moins une ouverture est ménagée dans ladite ceinture de parois, pour assurer l'entrée d'air neuf dans le volume délimité par ladite ceinture de parois.

Une telle structure de conduit, avec une couche isolante intérieure qui s'étend sur toute sa hauteur, évite, ou tout au moins limite sensiblement, la formation de bistre dans le tube central, ceci en limitant les phénomènes de condensation à l'intérieur de ce tube. De plus cette isolation interne limite les échanges thermiques entre les produits de combustion et la lame d'air comburant, ce qui évite à cette lame d'air périphérique de monter en température, et ce qui permet d'optimiser sa dimension, pour une alimentation correcte en air comburant de l'appareil de chauffage.

En outre, la mise en oeuvre du système est relativement simple, avec un conduit concentrique du bas en haut, et une seule sortie de toit pour l'air et les fumées.

L'entrée d'air est avantageusement prévue sur tout le pourtour de la sortie de toit et est suffisamment proche du débouché des fumées pour que l'effet du vent entre l'entrée et la sortie soit annulé, ce qui permet un fonctionnement optimal de l'appareil de chauffage.

Selon une forme de réalisation préférée, la surface extérieure de la couche de matière isolante est en appui contre la surface intérieure d'un tube de maintien, dont la surface extérieure définit ladite chambre périphérique avec la surface intérieure du tube périphérique, lequel tube de maintien est lié mécaniquement, d'une part avec le tube central et d'autre part avec le tube périphérique.

De préférence, le conduit de fumisterie est réalisé en plusieurs tronçons juxtaposés, l'un inférieur muni desdits prolongements inférieurs pour le raccordement au foyer de l'appareil de chauffage à bois, un autre supérieur, aboutissant au niveau de la sortie de bâtiment, associés éventuellement à un ou plusieurs tronçons intermédiaires.
Ces tronçons de conduit comportent chacun une bordure supérieure et une bordure inférieure et ils sont raccordés ensemble de manière étanche ; de plus, ils comportent un tube de maintien de la couche de matière isolante qui est solidarisé avec le tube central et avec le tube périphérique au moyen d'une pluralité de pattes entretoises soudées, réparties sur la périphérie de ladite bordure supérieure et de ladite bordure inférieure.

Dans une forme de réalisation préférée, lesdites pattes entretoises ménagées au niveau de la bordure supérieure des tronçons de conduit consistent en des plats métalliques monoblocs munis de trois ailes parallèles à l'équerre pour leur solidarisation par soudage avec le tube central, le tube périphérique et le tube de maintien ; d'autre part, lesdites pattes entretoises ménagées au niveau de la bordure inférieure des tronçons de conduit consistent en des plats métalliques monoblocs munis de deux ailes parallèles à l'équerre pour leur solidarisation par soudage avec le tube périphérique et avec le tube de maintien.

Selon une forme de réalisation particulière, le prolongement inférieur du tube central consiste en un tuyau métallique s'étendant verticalement de manière concentrique audit tube central, jusqu'à la partie supérieure du foyer de l'appareil de chauffage ; la chambre périphérique comporte des moyens de fermeture au niveau de son extrémité inférieure, et le prolongement inférieur de cette chambre périphérique consiste en un tuyau métallique -dont le tronçon supérieur est connecté à une ouverture ménagée dans la paroi dudit tube périphérique, -dont le tronçon médian s'étend verticalement, de manière non concentrique audit tube central, et -dont le tronçon terminal vient se raccorder au niveau de la partie inférieure du foyer de l'appareil de chauffage.

Selon une autre forme de réalisation, le prolongement inférieur du tube central consiste en un tuyau métallique -dont le tronçon supérieur est connecté à une ouverture ménagée dans la paroi du tube central, et -dont le tronçon inférieur s'étend verticalement jusqu'à la partie supérieure du foyer de l'appareil de chauffage, ledit tube central comportant des moyens de fermeture, ménagés sous le niveau de ladite ouverture de connexion dudit prolongement inférieur ; en outre la chambre périphérique comporte des moyens de fermeture, ménagés sous le niveau desdits moyens de fermeture dudit tube central, lesquels moyens de fermeture de ladite chambre périphérique comportent une ouverture, centrée sur l'axe dudit tube central, pour la connexion dudit prolongement inférieur de ladite chambre périphérique qui consiste en un tuyau métallique dont le tronçon supérieur s'étend verticalement jusqu'à un tronçon terminal venant se raccorder au niveau de la partie inférieure du foyer de l'appareil de chauffage.

Selon encore une autre forme de réalisation, le prolongement inférieur du tube central consiste en un tuyau métallique connecté à une ouverture ménagée dans la paroi du tube central, lequel tuyau s'étend horizontalement jusqu'à la partie supérieure du foyer de l'appareil de chauffage, ledit tube central comportant des moyens de fermeture, sous le niveau de ladite ouverture de connexion dudit prolongement horizontal ; de plus, la chambre périphérique comporte des moyens de fermeture, ménagés sous le niveau desdits moyens de fermeture dudit tube central, lesquels moyens de fermeture de ladite chambre périphérique comportent une ouverture centrée sur l'axe dudit tube central pour la connexion dudit prolongement inférieur de ladite chambre périphérique, ce dernier consistant en un tuyau métallique dont le tronçon supérieur s'étend verticalement jusqu'à un tronçon terminal venant se raccorder au niveau de la partie inférieure du foyer de l'appareil de chauffage.

Dans le cadre de ces deux dernières formes de réalisation, le tube périphérique se prolonge avantageusement vers le bas, sous le niveau de ses moyens de fermeture, par une chemise d'habillage, au sein de laquelle est logé au moins le tronçon vertical dudit prolongement inférieur de la chambre périphérique, laquelle chemise d'habillage comporte une première ouverture inférieure adaptée pour le passage de la partie terminale dudit prolongement inférieur de la chambre périphérique, et une seconde ouverture inférieure, adaptée pour le montage de ladite partie terminale de prolongement.

Selon encore une autre particularité, l'extrémité supérieure du tube central passe au travers de l'ouverture de la plaque de fermeture de la sortie de bâtiment, dont les sections sont identiques, au jeu près, par l'intermédiaire d'un manchon adapté ; et ladite plaque de fermeture est montée sur l'extrémité de ladite ceinture de parois par l'intermédiaire de pattes régulièrement réparties, qui permettent d'écarter légèrement ladite plaque de fermeture de la bordure d'extrémité supérieure de ladite ceinture, afin d'obtenir ladite ouverture d'entrée d'air neuf (cette ouverture d'entrée d'air neuf s'étend sur tout le pourtour de la sortie de toit).

D'autre part, dans la ceinture de parois latérales, la distance qui sépare l'extrémité supérieure du tube périphérique de la face de dessous de la plaque de fermeture, est avantageusement comprise entre 40 et 60 cm.

L'invention sera encore illustrée, sans être aucunement limitée, par la description suivante de plusieurs modes de réalisation possibles, donnés uniquement à titre d'exemple et représentés sur les dessins annexés dans lesquels :
- la figure 1 est une vue schématique, en coupe longitudinale, d'une partie d'un mode de réalisation possible de l'installation conforme à l'invention, comprenant un appareil de chauffage à bois et la partie inférieure du conduit de fumisterie associé ;
- la figure 2 est une vue schématique, en coupe longitudinale, d'une autre partie de l'installation de chauffage conforme à l'invention, comprenant la partie supérieure du conduit de fumisterie et la sortie de bâtiment ;
- la figure 3 est une vue schématique, en coupe longitudinale, de l'un des tronçons du conduit de fumisterie selon l'invention ;
- la figure 4 est une vue de dessus du tronçon de conduit illustré sur la figure 3 ;
- la figure 5 est une vue de côté de l'une des pattes entretoises qui équipent la bordure supérieure du tronçon de conduit illustré sur la figure 3, constituant la liaison mécanique entre le tube central, le tube de maintien et le tube périphérique ;
- la figure 6 est une vue de côté de l'une des pattes entretoises qui équipent la bordure inférieure du tronçon de conduit illustré sur la figure 3, constituant la liaison mécanique entre le tube de maintien et le tube périphérique ;
- la figure 7 est une vue schématique, en coupe longitudinale, d'une partie d'un second mode de réalisation d'une installation de chauffage selon l'invention, comprenant un appareil de chauffage à bois et la partie inférieure du conduit de fumisterie associé ;
- la figure 8 est une vue schématique, en coupe longitudinale, d'une partie d'un troisième mode de réalisation possible d'une installation de chauffage selon l'invention, comprenant encore un appareil de chauffage à bois et la partie inférieure du conduit de fumisterie associé.

L'installation de chauffage illustrée sur les figures 1 et 2 est constituée d'un appareil de chauffage à bois 1 (figure 1) à partir duquel s'étend vers le haut un conduit de fumisterie 2 (figures 1 et 2), jusqu'à une sortie de bâtiment 3 (figure 3).

L'appareil de chauffage 1 consiste en un poêle ou insert de structure classique, utilisant des bûches ou des granulés de bois comme combustible.

Il comporte un foyer de combustion 4 au niveau de la partie supérieure duquel est ménagé un orifice 5 d'évacuation des produits de combustion (ici réalisé dans la face de dessus du foyer 4), et au niveau de la partie inférieure duquel est ménagé un orifice 6 d'entrée d'air comburant (ici réalisé dans la face de dessous du foyer 4).

Le conduit de fumisterie 2, qui fait la liaison entre l'appareil de chauffage 1 et la sortie de bâtiment 3, est réalisé en plusieurs tronçons 2a, 2b, 2c, juxtaposés et raccordés ensemble de manière étanche et coaxiale.

Ce conduit 2 comporte :
- un tube central 7 délimité par une surface extérieure 8 et par une surface intérieure 9 ; cette surface intérieure 9 définit une chambre centrale 9' faisant office de chambre d'évacuation des produits de combustion générés par l'appareil de chauffage 1 ;
- un tube périphérique 10 au sein duquel est logé le tube central 7, délimité par une surface extérieure 11 et par une surface intérieure 12 ; ce tube périphérique 10 entoure le tube central 7 et il est disposé co-axialement à ce dernier ;
- une couche 13 de matériau isolant, par exemple de la laine de roche, qui entoure le tube central 7 et qui est associée à un tube de maintien 14.

La surface intérieure 15 de la couche de matériau isolant 13 est en appui sur la surface extérieure 8 du tube central 7 ; et sa surface extérieure 16 est en appui contre la surface intérieure 17 du tube de maintien 14.

Cette surface extérieure 16 de la couche isolante 13 est située à distance de la surface intérieure 12 du tube périphérique 10.
Egalement, le tube de maintien 14 est situé à distance de la surface intérieure 12 du tube périphérique 10. Sa surface extérieure 18 définit, avec la surface intérieure 12 du tube périphérique 10, une chambre annulaire périphérique 19 faisant office de chambre d'alimentation en air comburant de l'appareil de chauffage 1.

Le diamètre du tube central 7 peut être de l'ordre de 80 à 200 mm ; l'épaisseur de la couche de matériau isolant 13 peut être de l'ordre de 20 mm ; et l'épaisseur de la chambre annulaire 19 peut être de l'ordre de 30 mm.

Le tube de maintien 14 est lié mécaniquement au tube central 7 et au tube périphérique 10.
Ces différents tubes 7, 10, 14 sont réalisés en matériau métallique, par exemple en acier inoxydable ou en acier galvanisé.

Dans une variante de réalisation, ce tube de maintien 14 peut ne pas être présent.

L'extrémité inférieure 20 du conduit 2, et plus particulièrement son tronçon inférieur 2a, comporte un prolongement 21 pour le raccordement du tube central 7 (et de la chambre centrale 9') à l'orifice supérieur 5 du foyer 4 de l'appareil de chauffage 1, et un prolongement 22 pour le raccordement du tube périphérique 10 (et de la chambre périphérique 19) à l'orifice inférieur 6 du foyer 4 de l'appareil de chauffage.
D'autre part, l'extrémité supérieure 23 du conduit 2, et plus particulièrement son tronçon supérieur 2c, aboutit à la sortie de bâtiment 3 de la manière décrite plus loin.

Entre les deux tronçons inférieur 2a et supérieur 2c, le conduit 2 peut comporter un ou plusieurs tronçons intermédiaires 2b.

L'un de ces tronçons intermédiaire 2b est illustré isolément sur les figures 3 et 4.

Sur ces figures 3 et 4, on remarque les moyens assurant la liaison entre le tube 14 qui maintien la couche isolante 13 et les tubes central 7 et périphérique 10 (ces moyens de liaison sont représentés isolément sur les figures 5 et 6).

Ce tronçon intermédiaire 2b est délimité par une bordure supérieure 24 (en l'occurrence de type mâle) et par une bordure inférieure 25 (ici de type femelle), complémentaires entre elles pour permettre le raccordement par emboitement des différents tronçons juxtaposés.
Il comprend un tronçon de tube central 7, un tronçon de couche isolante 13, un tronçon de tube de maintien 14 pour cette couche isolante 13, et un tronçon de tube périphérique 10.

Au niveau de la bordure supérieure 24, ce tronçon intermédiaire de conduit 2b comporte une pluralité de pattes entretoises 26 (en l'occurrence au nombre de trois), régulièrement réparties, adaptées pour solidariser ensemble le tube central 7, le tube de maintien 14 et le tube périphérique 10.

Chaque patte entretoise 26 (figure 5) consiste en un plat métallique 27, muni de trois ailes monobloc 28, 29 et 30 qui s'étendent à l'équerre. Ces trois ailes 28, 29 et 30 sont obtenues par découpage/pliage ; elles sont parallèles entre elles, et elles sont espacées les unes des autres selon une distance adaptée pour permettre leur soudage, l'une 28 sur le tube central 7, une autre 29 sur le tube de maintien 14 et une autre 30 sur le tube périphérique 10, de manière à solidariser ces trois tubes entre eux, tout en conservant leur espacement radial.
Les ailes d'extrémité 30 et 28 des pattes entretoises 26 sont soudées respectivement sur la face intérieure 12 du tube périphérique 10 et sur la face extérieure 8 du tube central 7 ; l'aile médiane 29 est soudée sur la face extérieure 18 du tube de maintien 14.

Le plat 27 s'étend perpendiculairement à l'axe du tronçon de conduit 2b et dans le plan de l'extrémité supérieure de ce tronçon de conduit 2b.

Au niveau de la bordure inférieure 25, le tronçon intermédiaire de conduit 2b comporte une pluralité de pattes entretoises 31 (en l'occurrence au nombre de trois), régulièrement réparties, adaptées pour solidariser ensemble le tube de maintien 14 et le tube périphérique 10.

Chaque patte entretoise 31 (figure 6) consiste en un plat métallique 32, muni de deux ailes 33 et 34 qui s'étendent à l'équerre. Ces deux ailes 33 et 34 sont obtenues par découpage/pliage ; elles sont parallèles entre elles et sont espacées l'une de l'autre selon une distance adaptée pour permettre leur soudage, l'une 33 sur la face extérieure 18 du tube de maintien 14, et l'autre 34 sur la face intérieure 12 du tube périphérique 10, de manière à solidariser ces deux tubes entre eux, tout en conservant leur espacement radial.

En partie supérieure, on remarque que l'extrémité supérieure de la couche de matériau isolant 13 vient en appui contre le plat 27 des pattes entretoises 26 ; en partie inférieure, l'espace entre le tube central 7 et le tube de maintien 14 est libre, dépourvu d'élément de patte entretoise.

Des pattes entretoises identiques ou similaires peuvent être prévues au niveau des extrémités supérieures et inférieures des tronçons supérieur et inférieur de conduit 2a, 2c.

Les extrémités supérieure 24 et inférieure 25 du tronçon de conduit 2b sont adaptées pour permettre l'emboitement étanche des différents tronçons de conduit juxtaposés.
Lors de cet emboitement, le plat 27 des pattes entretoises 26 d'un tronçon sous-jacent vient en appui, ou pratiquement en appui, contre l'extrémité inférieure de la couche de matériau isolant 13 du tronçon situé directement au-dessus.
L'emboitement correspondant est verrouillé de manière classique au moyen de colliers de serrage 35.

Au niveau de son extrémité supérieure, le conduit 2 aboutit à la sortie de bâtiment 3, de la manière illustrée sur la figure 2.

Cette sortie de bâtiment 3 comprend une ceinture de parois latérales 36 dont l'extrémité supérieure comporte une plaque de fermeture 37 munie d'une ouverture centrale 38 et surmontée d'un chapeau pare-pluie 39.

Le tronçon terminal de conduit 2c est fixé à la ceinture de parois 36 par l'intermédiaire de moyens de liaison 40 adaptés (qui relient la face intérieure de la ceinture de parois 36 et la face extérieure du tube périphérique 10).
En outre, l'extrémité supérieure du tube central 7 passe au travers de l'ouverture 38 (dont les sections sont identiques, au jeu près), par l'intermédiaire d'un manchon adapté; et cette extrémité supérieure de tube déborde légèrement au-delà de la face de dessus de la plaque de fermeture 37.
A cet endroit, la couche de matière isolante 13 et son tube de maintien 14 s'étendent jusqu'au dessous de la plaque de fermeture 37 ; plus précisément, l'extrémité supérieure de la couche de matière isolante 13 vient en contact ou pratiquement en contact avec la face de dessous de la plaque de fermeture 37. On supprime ainsi les ponts thermiques au niveau de l'extrémité supérieure du tube central 7, ce qui permet de limiter très sensiblement les phénomènes de condensation et de bistrage dans la partie supérieure de ce tube central 7 (ces phénomènes pouvant entrainer une corrosion susceptible, en cas de percement, de provoquer une aspiration des fumées via le canal de prise d'air comburant).
De son côté, l'extrémité supérieure 41 du tube périphérique 10 s'étend à distance de la plaque de fermeture 37, de manière à ce que l'ouverture supérieure de la chambre annulaire 19 ne rencontre pas d'obstacle pour le prélèvement d'air comburant à l'intérieur du volume de la sortie de bâtiment 3, et donc de manière à limiter les pertes de charge au sein de cette chambre 19. La distance entre l'extrémité supérieure 41 du tube périphérique 10 et la face de dessous de la plaque de fermeture 37 peut être comprise entre 40 et 60 cm ; elle est avantageusement de l'ordre de 50 cm.

En outre au moins une ouverture 42 est prévue dans la ceinture de parois 36 pour assurer l'entrée d'air neuf au sein de son volume interne.
Cette ouverture 42 est ménagée entre l'extrémité supérieure de la ceinture de parois 36 et la plaque de fermeture 37. Plus précisément, cette plaque de fermeture 37 est montée sur l'extrémité de la ceinture de parois 36 par l'intermédiaire de pattes (non visibles sur la figure 2), régulièrement réparties ; ces pattes permettent d'écarter légèrement la plaque 37 de la bordure d'extrémité supérieure de la ceinture 36, afin d'obtenir l'ouverture 42 recherchée (qui est ici périphérique).
La flèche d'orientation 42' sur la figure 2, montre le passage d'air neuf depuis l'extérieur, dans le volume interne de la ceinture de parois 36, pour l'alimentation de la chambre annulaire 19.

A l'usage, une telle installation de chauffage, avec le tube central 7 du conduit 2 isolé extérieurement par la couche isolante 13, limite voire évite la formation de condensation sur la paroi intérieure 9 dudit tube 7, ce qui limite très largement la possibilité de formation de bistre.

Dans le mode de réalisation de la figure 1, le conduit vertical 2 est placé a l'aplomb de l'appareil de chauffage 1 et il s'étend co-axialement à l'orifice 5 de sortie des produits de combustion, ménagé dans la face de dessus du foyer 4.
Le prolongement inférieur 21 du tube central 7 (et de la chambre centrale 9') consiste en un tuyau métallique qui s'étend verticalement et de manière concentrique audit tube central 7, jusqu'à l'orifice 5.
De son côté, le prolongement inférieur 22 du tube périphérique 10 (et de la chambre périphérique 19) s'étend vers le bas, sur le côté de l'appareil de chauffage 1. Ce prolongement 22 consiste en un tuyau métallique dont le tronçon supérieur 22a est connecté à une ouverture 43 ménagée dans la paroi du tube périphérique 10 ; ce tronçon supérieur 22a se prolonge vers le bas par un tronçon médian vertical 22b, qui se prolonge lui-même par un tronçon terminal 22c coudé, qui vient se raccorder à l'orifice 6 ménagé dans la face de dessous du foyer 4.
Au niveau de l'extrémité inférieure du tube périphérique 10, sous le niveau de l'ouverture 43, la chambre annulaire périphérique 19 comporte des moyens de fermeture 44.
Sous ces moyens de fermeture 44, on remarque que le tube périphérique 10 se prolonge, jusqu'à la face de dessus de l'appareil de chauffage 1, par une chemise 45. Cette chemise 45 est concentrique au prolongement 21 du tube central 7 ; elle fait office d'élément d'habillage et de protection.
Dans la partie supérieure de la chemise 45, on remarque la présence d'ouvertures d'aération 46.

La figure 7 illustre une variante de réalisation possible, dans laquelle le conduit vertical 2 est placé sur l'arrière de l'appareil de chauffage 1.
Ici, le prolongement inférieur 21' du tube central 7 consiste en un tuyau métallique comprenant - un tronçon supérieur 21'a connecté à une ouverture 47 ménagée dans la paroi dudit tube central 7, et - un tronçon inférieur 21'b qui s'étend verticalement, à l'aplomb de l'orifice supérieur 5 du foyer 4, pour venir se connecter sur cet orifice 5.
Le tube central 7 comporte des moyens de fermeture 48, ménagés sous le niveau de l'ouverture de connexion 47.
De son côté, le tube périphérique 10, et la chambre annulaire 19 associée, comportent également des moyens de fermeture 49, sous le niveau des moyens de fermeture précités 48 du tube central 7 ; et ces moyens de fermeture 49 comportent une ouverture centrale 50 (centrée sur l'axe du conduit 2), pour la connexion du prolongement inférieur 22' du tube 10 et de la chambre périphérique 19.
Ce prolongement 22' consiste en un tuyau métallique dont le tronçon supérieur 22'a s'étend verticalement, à l'aplomb du conduit 2, suivi d'un tronçon terminal 22'b coudé, qui vient se raccorder à l'orifice 6 ménagé dans la face de dessous du foyer 4.

Dans cette variante de réalisation, on remarque la présence d'une chemise d'habillage 51 qui prolonge vers le bas l'extrémité inférieure du tube périphérique 10, jusqu'au sol. Cette chemise 51 s'étend co-axialement au tube périphérique 10, sous ses moyens de fermeture 49 ; elle se présente sous la forme d'un tube vertical, de préférence métallique, au sein duquel est logé le tronçon vertical supérieur 22'a du prolongement 22' (ainsi qu'une partie du tronçon terminal 22'b).
Au niveau de son extrémité supérieure la chemise 51 comporte des ouvertures d'aération 52. Au niveau de son extrémité inférieure, elle comporte une première ouverture 53 adaptée pour le passage de la partie terminale coudée 22'b du prolongement 22', ainsi qu'une seconde ouverture 54, permettant le montage de cette partie terminale 22'b (en particulier pour l'accessibilité aux colliers de raccordement de certains de ses tronçons constitutifs).
La seconde ouverture 54 est de préférence ménagée de manière diamétralement opposée à la première ouverture 53.

Cette chemise 51 a pour fonction de protéger le tube d'air 22' et de former un support au sol pour le conduit 2 ; elle améliore également l'esthétique de l'installation.

La figure 8 illustre encore une autre variante de réalisation possible, dans laquelle le conduit vertical 2 est placé sur l'arrière de l'appareil de chauffage 1.
Ici, le prolongement inférieur 21" du tube central 7 consiste en un tuyau métallique horizontal faisant la liaison entre une ouverture 55 ménagée dans la paroi dudit tube central 7, et un orifice 5' ménagé dans la partie supérieure de la face arrière du foyer 4. Le reste de la structure est identique ou similaire à ce qui a été décrit ci-dessus en relation avec la figure 7.
On retrouve un tube central 7 comportant des moyens de fermeture 56, ménagés sous le niveau de l'ouverture de connexion 55.
De son côté, le tube périphérique 10, et la chambre annulaire 19 associée, comportent également des moyens de fermeture 57, sous le niveau des moyens de fermeture précités 56 du tube central 7 ; et ces moyens de fermeture 57 comportent une ouverture centrale 58 (centrée sur l'axe du conduit 2), pour la connexion du prolongement inférieur 22" du tube 10 et de la chambre périphérique 19.
Ce prolongement 22" consiste en un tuyau métallique dont le tronçon supérieur 22"a s'étend verticalement, à l'aplomb du conduit 2, suivi d'un tronçon terminal 22"b coudé, qui vient se raccorder à l'orifice 6 ménagé dans la face de dessous du foyer 4.

Ici encore une chemise d'habillage 59 prolonge vers le bas l'extrémité inférieure du tube périphérique 10, jusqu'au sol. Cette chemise 59 s'étend co-axialement au tube périphérique 10, sous ses moyens de fermeture 57; elle se présente sous la forme d'un tube vertical, de préférence métallique, au sein duquel est logé le tronçon vertical supérieur 22"a du prolongement 22".
Au niveau de son extrémité supérieure la chemise 59 comporte des ouvertures d'aération 60. Au niveau de son extrémité inférieure, elle comporte une première ouverture 61 adaptée pour le passage de la partie terminale coudée 22"b du prolongement 22", ainsi qu'une seconde ouverture 62, permettant le montage de cette partie terminale 22"b (en particulier pour l'accessibilité aux colliers de raccordement de certains de ses tronçons constitutifs).
La seconde ouverture 62 est de préférence ménagée de manière diamétralement opposée à la première ouverture 61.

## Revendications

1. Installation de chauffage comprenant -un appareil de chauffage à bois (1), type poêle ou insert, comportant un foyer de combustion (4), -une sortie de bâtiment (3), et -un conduit (2) de liaison entre les deux, lequel conduit (2) comporte :
- un tube central (7) délimité par une surface extérieure (8), et par une surface intérieure (9) définissant une chambre centrale (9') pour l'évacuation des produits de combustion générés par ledit appareil de chauffage à bois (1), et
- un tube périphérique (10) au sein duquel est logé ledit tube central (7), lequel tube périphérique (10) étant délimité par une surface extérieure (11) et par une surface intérieure (12), ledit tube central (7) et ledit tube périphérique (10) définissant entre eux une chambre annulaire périphérique (19), pour l'alimentation en air comburant dudit appareil de chauffage à bois (1), les extrémités inférieures (20) desdits tubes central (7) et périphérique (10) comportant des prolongements (21, 21', 21" ; 22, 22', 22") pour leur raccordement respectif en parties supérieure et inférieure du foyer (4) dudit appareil de chauffage à bois (1),
et la surface extérieure (8) dudit tube central (7) étant revêtue d'une couche de matériau isolant (13) délimitée par une surface intérieure (15) en appui sur la surface extérieure (8) dudit tube central (7), et par une surface extérieure (16) située à distance de la surface intérieure (12) dudit tube périphérique (10), pour former ladite chambre périphérique (19),
**caractérisée en ce qu'**elle comporte une sortie de bâtiment (3) comprenant une ceinture de parois latérales (36) associée à une plaque de fermeture supérieure (37) dans laquelle est ménagée une ouverture (38) pour le passage de l'extrémité dudit tube central (7) dudit conduit de liaison (2), ladite couche de matériau isolant (13) dudit conduit (2) s'étendant jusqu'au dessous de ladite plaque de fermeture (37), la face intérieure de ladite ceinture de parois (36) comportant des moyens (40) de fixation dudit tube périphérique (10) dudit conduit (2), l'extrémité supérieure (41) dudit tube périphérique (10) s'étendant à distance de la face de dessous de ladite plaque de fermeture (37), et au moins une ouverture (42) étant ménagée dans ladite ceinture de parois (36), pour assurer l'entrée d'air neuf dans le volume délimité par ladite ceinture de parois (36).

2. Installation selon la revendication 1, **caractérisée en ce que** la surface extérieure (16) de la couche de matière isolante (13) dudit conduit (2) est en appui contre la surface intérieure (17) d'un tube de maintien (14), dont la surface extérieure (18) définit ladite chambre périphérique (19) avec la surface intérieure (12) dudit tube périphérique (10), lequel tube de maintien (14) est lié mécaniquement, d'une part avec ledit tube central (7) et d'autre part avec ledit tube périphérique (10).

3. Installation selon la revendication 2, **caractérisée en ce que** ledit conduit (2) est réalisé en plusieurs tronçons juxtaposés (2a, 2b, 2c), l'un inférieur (2a) muni desdits prolongements inférieurs (21, 21', 21" ; 22, 22', 22") pour le raccordement au foyer (4) dudit appareil de chauffage à bois (1), un autre supérieur (2c), aboutissant au niveau de ladite sortie de bâtiment (3), associés éventuellement à un ou plusieurs tronçons intermédiaires (2b), lesquels tronçons de conduit (2a, 2b, 2c) comportent chacun une bordure supérieure (24) et une bordure inférieure (25) et sont raccordés ensemble de manière étanche, lesdits tronçons de conduit (2a, 2b, 2c) comportant un tube (14) de maintien de la couche de matière isolante (13), lequel tube de maintien (14) est solidarisé avec ledit tube central (7) et avec ledit tube périphérique (10) au moyen d'une pluralité de pattes entretoises (26, 31) soudées, réparties sur la périphérie de ladite bordure supérieure (24) et de ladite bordure inférieure (25).

4. Installation selon la revendication 3, **caractérisée en ce que** lesdites pattes entretoises (26) ménagées au niveau de la bordure supérieure (24) des tronçons de conduit (2b) consistent en des plats métalliques (27) monoblocs munis de trois ailes parallèles à l'équerre (28, 29, 30) pour leur solidarisation par soudage avec ledit tube central (7), ledit tube périphérique (10) et ledit tube de maintien (14), et **en ce que** lesdites pattes entretoises (31) ménagées au niveau de la bordure inférieure (25) desdits tronçons de conduit (2b) consistent en des plats métalliques (32) monoblocs munis de deux ailes parallèles à l'équerre (33, 34) pour leur solidarisation par soudage avec ledit tube périphérique (10) et ledit tube de maintien (14).

5. Installation selon l'une quelconque des revendications 1 à 4, **caractérisé en ce que** le prolongement inférieur (21) du tube central (7) consiste en un tuyau métallique s'étendant verticalement de manière concentrique audit tube central (7), jusqu'à la partie supérieure du foyer (4) de l'appareil de chauffage (1), **en ce que** la chambre périphérique (19) comporte des moyens de fermeture (44) au niveau de son extrémité inférieure, et **en ce que** le prolongement inférieur (22) de ladite chambre périphérique (19) consiste en un tuyau métallique -dont le tronçon supérieur (22a) est connecté à une ouverture (43) ménagée dans la paroi dudit tube périphérique (10), -dont le tronçon médian (22b) s'étend verticalement, de manière non concentrique audit tube central (7), et -dont le tronçon terminal (22c) vient se raccorder au niveau de la partie inférieure du foyer (4) de l'appareil de chauffage (1).

6. Installation selon l'une quelconque des revendications 1 à 4, **caractérisé en ce que** le prolongement inférieur (21') du tube central (7) consiste en un tuyau métallique - dont le tronçon supérieur (21'a) est connecté à une ouverture (47) ménagée dans la paroi dudit tube central (7), et -dont le tronçon inférieur (21'b) s'étend verticalement jusqu'à la partie supérieure du foyer (4) de l'appareil de chauffage (1), ledit tube central (7) comportant des moyens de fermeture (48), ménagés sous le niveau de ladite ouverture (47) de connexion dudit prolongement inférieur (21'), et **en ce que** ladite chambre périphérique (19) comporte des moyens de fermeture (49), ménagés sous le niveau desdits moyens de fermeture (48) dudit tube central (7), lesquels moyens de fermeture (49) de ladite chambre périphérique (19) comportent une ouverture (50), centrée sur l'axe dudit tube central (7), pour la connexion du prolongement inférieur (22') de ladite chambre périphérique (19) qui consiste en un tuyau métallique dont le tronçon supérieur (22'a) s'étend verticalement jusqu'à un tronçon terminal (22'b) venant se raccorder au niveau de la partie inférieure du foyer (4) de l'appareil de chauffage (1).

7. Installation selon l'une quelconque des revendications 1 à 4, **caractérisé en ce que** le prolongement inférieur (21 ") du tube central (7) consiste en un tuyau métallique connecté à une ouverture (55) ménagée dans la paroi dudit tube central (7), lequel tuyau (21") s'étend horizontalement jusqu'à la partie supérieure du foyer (4) de l'appareil de chauffage (1), ledit tube central (7) comportant des moyens de fermeture (56), sous le niveau de ladite ouverture (55) de connexion dudit prolongement horizontal (21 "), et **en ce que** ladite chambre périphérique (19) comporte des moyens de fermeture (57), ménagés sous le niveau desdits moyens de fermeture (56) dudit tube central (7), lesquels moyens de fermeture (57) de ladite chambre périphérique (19) comportent une ouverture (58) centrée sur l'axe dudit tube central (7) pour la connexion du prolongement inférieur (22") de ladite chambre périphérique (19) consistant en un tuyau métallique dont le tronçon supérieur (22"a) s'étend verticalement jusqu'à un tronçon terminal (22"b) venant se raccorder au niveau de la partie inférieure du foyer (4) de l'appareil de chauffage (1).

8. Installation selon l'une quelconque des revendications 6 ou 7, **caractérisé en ce que** le tube périphérique (10) se prolonge vers le bas, sous le niveau de ses moyens de fermeture (49, 57), par une chemise d'habillage (51, 59), au sein de laquelle est logé au moins le tronçon vertical (22'a, 22"a) dudit prolongement inférieur (22', 22") de la chambre périphérique (19), laquelle chemise d'habillage (51, 59) comporte une première ouverture inférieure (53, 61) adaptée pour le passage de la partie terminale (22'b, 22"b) dudit prolongement inférieur (22', 22") de ladite chambre périphérique (19), et une seconde ouverture inférieure (54, 62), adaptée pour le montage de ladite partie terminale de prolongement (22'b, 22"b).

9. Installation selon l'une quelconque des revendications 1 à 8, **caractérisée en ce que** l'extrémité supérieure du tube central (7) passe au travers de ladite ouverture (38) de la plaque de fermeture (37), dont les sections sont identiques, au jeu près, par l'intermédiaire d'un manchon adapté, et **en ce que** ladite plaque de fermeture (37) est montée sur l'extrémité de la ceinture de parois (36) par l'intermédiaire de pattes régulièrement réparties, qui permettent d'écarter légèrement ladite plaque (37) de la bordure d'extrémité supérieure de ladite ceinture (36), afin d'obtenir ladite ouverture d'entrée d'air neuf (42).

10. Installation selon l'une quelconque des revendications 1 à 9, **caractérisée en ce que**, au sein de la ceinture de parois (36) de la sortie de bâtiment (3), la distance séparant l'extrémité supérieure (41) du tube périphérique (10), de la face de dessous de la plaque de fermeture (37), est comprise entre 40 et 60 cm.

## Patentansprüche

1. Heizanlage, die - ein Holzheizgerät (1) vom Typ eines Ofens oder eines Einsatzes, das einen Verbrennungsraum (4) aufweist, - einen Gebäudeauslaß (3) und - eine Verbindungsleitung (2) zwischen den beiden umfaßt, wobei die Leitung (2)
- ein durch eine äußere Oberfläche (8) und durch eine eine zentrale Kammer (9') zur Ableitung der durch das Holzheizgerät (1) erzeugten Verbrennungsprodukte begrenzende innere Oberfläche (9) begrenztes zentrales Rohr (7) und
- ein umgebendes Rohr (10), in dessen Inneren das zentrale Rohr (7) angeordnet ist, wobei das umgebende Rohr (10) durch eine äußere Oberfläche (11) und durch eine innere Oberfläche (12) begrenzt ist, aufweist,
wobei das zentrale Rohr (7) und das umgebende Rohr (10) zwischen sich eine ringförmige umgebende Kammer (19) zur Versorgung des Holzheizgeräts (1) mit Verbrennungsluft bilden, wobei die unteren Enden (20) des zentralen Rohrs (7) und des umgebenden Rohrs (10) Verlängerungen (21, 21', 21"; 22, 22', 22") für deren jeweiliges Befestigen an einem oberen und einem unteren Teil des Verbrennungsraums (4) des Holzheizgeräts (1) aufweisen,
und die äußere Oberfläche (8) des zentralen Rohrs (7) mit einer Schicht Isoliermaterial (13) verkleidet ist, die durch eine auf der äußeren Oberfläche (8) des zentralen Rohrs (7) aufliegende innere Oberfläche (15) und durch eine von der inneren Oberfläche (12) des umgebenden Rohrs (10) beabstandete äußere Oberfläche (16) zum Bilden der umgebenden Kammer (19) begrenzt ist,
**dadurch gekennzeichnet, daß** sie einen Gebäudeauslaß (3) aufweist, der einen Gürtel aus Seitenwänden (36) aufweist, der einer oberen Abschlußplatte (37) zugeordnet ist, in der eine Öffnung (38) für den Durchlaß des Endes des zentralen Rohrs (7) der Leitung (2) vorgesehen ist, wobei die Schicht Isoliermaterial (13) der Leitung (2) sich bis unterhalb der Abschlußplatte (37) erstreckt, wobei die innere Seite des Gürtels aus Wänden (36) Mittel (40) zum Befestigen des umgebenden Rohrs (10) der Leitung (2) aufweist, wobei das obere Ende (41) des besagten umgebenden Rohrs (10) sich in einem Abstand zur Unterseite der Abschlußplatte (37) erstreckt, und wobei wenigstens eine Öffnung (42) in dem Gürtel aus Wänden (36) vorgesehen ist, um den Eintritt neuer Luft in den durch den Gürtel aus Wänden (36) begrenzten Raum sicherzustellen.

2. Anlage gemäß Anspruch 1, **dadurch gekennzeichnet, daß** sich die äußere Oberfläche (16) der Schicht Isoliermaterial (13) der Leitung (2) auf der inneren Oberfläche (17) eines Stützrohrs (14) abstützt, dessen äußere Oberfläche (18) mit der inneren Oberfläche (12) des umgebenden Rohrs (10) die umgebende Kammer (19) bestimmt, wobei das Stützrohr (14) mechanisch einerseits mit dem zentralen Rohr (7) und andererseits mit dem umgebenden Rohr (10) verbunden ist.

3. Anlage gemäß Anspruch 2, **dadurch gekennzeichnet, daß** die Leitung (2) aus mehreren aneinandergereihten Abschnitten (2a, 2b, 2c) gebildet ist, wobei ein unterer (2a) mit den unteren Verlängerungen (21, 21', 21"; 22, 22', 22") für die Verbindung mit dem Verbrennungsraum (4) des Holzheizgeräts (1) versehen ist, ein anderer, oberer (2c) auf der Ebene des Gebäudeauslasses (3) endet, diese eventuell mit einem oder mehreren Zwischenabschnitten (2b) verbunden sind, wobei die Leitungsabschnitte (2a, 2b, 2c) jeweils einen oberen Rand (24) und einen unteren Rand (25) aufweisen und in dichter Weise miteinander verbunden sind, wobei die Leitungsabschnitte (2a, 2b, 2c) ein Stützrohr (14) für die Schicht Isoliermaterial (13) aufweisen, wobei das Stützrohr (14) durch eine Mehrzahl angeschweißter, über den Umfang des oberen Randes (25) und des unteren Randes (25) verteilter Abstandslaschen (26, 31) mit dem zentralen Rohr (7) und mit dem umgebenden Rohr (10) fest verbunden ist.

4. Anlage gemäß Anspruch 3, **dadurch gekennzeichnet, daß** die in der Ebene des oberen Rands (24) der Leitungsabschnitte (2b) vorgesehenen Abstandslaschen (26) aus einstückigen, für deren Befestigung durch Anschweißen am zentralen Rohr (7), am umgebenden Rohr (10) und am Stützrohr (14) mit drei im rechten Winkel angeordneten, zueinander parallelen Flügeln (28, 29, 30) versehenen Metallplatten (27) bestehen, und daß die in der Ebene des unteren Rands (25) der Leitungsabschnitte (2b) vorgesehenen Abstandslaschen (31) aus einstückigen, für deren Befestigung durch Anschweißen am umgebenden Rohr (10) und am Stützrohr (14) mit zwei im rechten Winkel angeordneten, zueinander parallelen Flügeln (33, 34) versehenen Metallplatten (32) bestehen.

5. Anlage gemäß einem der Ansprüche 1 bis 4, **dadurch gekennzeichnet, daß** die untere Verlängerung (21) des zentralen Rohrs (7) aus einem Metallrohr besteht, das sich zum zentralen Rohr (7) konzentrisch vertikal bis zum oberen Teil des Verrennungsraums (4) des Heizgeräts (1) erstreckt, daß die umgebenden Kammer (19) an deren unteren Ende Verschlußmittel (44) aufweist und daß die untere Verlängerung (22) der umgebenden Kammer (19) aus einem Metallrohr besteht, - dessen oberer Abschnitt (22a) mit einer in der Wandung des umgebenden Rohrs (10) vorgesehenen Öffnung (43) verbunden ist, - dessen mittlerer Abschnitt (22b) sich vertikal in zum zentralen Rohr (7) nicht konzentrischer Weise erstreckt und - dessen Endabschnitt (22c) in der Ebene des unteren Teils des Verbrennungsraums (4) des Heizgeräts (1) angeschlossen ist.

6. Anlage gemäß einem der Ansprüche 1 bis 4, **dadurch gekennzeichnet, daß** die untere Verlängerung (21') des zentralen Rohrs (7) aus einem Metallrohr besteht, - dessen oberer Abschnitt (21'a) mit einer in der Wandung des zentralen Rohrs (7) vorgesehenen Öffnung (47) verbunden ist und - dessen unterer Abschnitt (21'b) sich vertikal bis zum oberen Teil des Verbrennungsraums (4) des Heizgeräts (1) erstreckt, wobei das zentrale Rohr (7) unterhalb der Ebene der Verbindungsöffnung (47) der unteren Verlängerung (21') vorgesehene Verschlußmittel (48) aufweist, und daß die umgebende Kammer (19) unterhalb der Ebene der Verschlußmittel (48) des zentralen Rohrs (7) vorgesehene Verschlußmittel (49) aufweist, wobei die Verschlußmittel (49) der umgebenden Kammer (19) eine zur Achse des zentralen Rohrs (7) zentrische Öffnung (50) für die Verbindung der unteren Verlängerung (22') der umgebenden Kammer (19), die aus einem Metallrohr besteht, dessen oberer Abschnitt (22'a) sich vertikal bis zu einem Endabschnitt (22'b) erstreckt, der auf der Ebene des unteren Teils des Verbrennungsraums (4) des Heizgeräts (1) angeschlossen ist, aufweisen.

7. Anlage gemäß einem der Ansprüche 1 bis 4, **dadurch gekennzeichnet, daß** die untere Verlängerung (21") des zentralen Rohrs (7) aus einem mit einer in der Wandung des zentralen Rohrs (7) vorgesehenen Öffnung (55) verbundenen Metallrohr besteht, wobei sich das Rohr (21") horizontal bis zum oberen Teil des Verbrennungsraums (4) des Heizgeräts (1) erstreckt, wobei das zentrale Rohr (7) unterhalb der Verbindungsöffnung (55) der horizontalen Verlängerung (21") Verschlußmittel (56) aufweist, und daß die umgebende Kammer (19) unterhalb der Verschlußmittel (56) des zentralen Rohrs (7) vorgesehene Verschlußmittel (57) aufweist, wobei die Verschlußmittel (57) der umgebenden Kammer (19) eine zur Achse des zentralen Rohrs (7) zentrische Öffnung (58) für die Verbindung der unteren Verlängerung (22") der umgebenden Kammer (19), die aus einem Metallrohr besteht, dessen oberer Abschnitt (22"a) sich vertikal bis zu einem Endabschnitt (22"b) erstreckt, der auf der Ebene des unteren Teils des Verbrennungsraums (4) des Heizgeräts (1) angeschlossen ist, aufweisen.

8. Anlage gemäß einem der Ansprüche 6 oder 7, **dadurch gekennzeichnet, daß** sich das umgebende Rohr (10) nach unten hin, unterhalb der Ebene von dessen Verschlußmitteln (79, 57), verlängert, und zwar durch eine Verkleidung (51, 59), innerhalb derer wenigstens der vertikale Abschnitt (22'a, 22"a) der unteren Verlängerung (22', 22") der umgebenden Kammer (19) angeordnet ist, wobei die Verkleidung (51, 59) eine für die Durchführung der Endabschnitts (22'b, 22"b) der unteren Verlängerung (22', 22") der umgebenden Kammer (19) ausgelegte erste untere Öffnung (53, 61) und eine für die Befestigung des Endabschnitts (22'b, 22"b) der Verlängerung ausgelegte zweite untere Öffnung (54, 62) aufweist.

9. Anlage gemäß einem der Ansprüche 1 bis 8, **dadurch gekennzeichnet, daß** das obere Ende des zentralen Rohrs (7) mittels einer angepaßten Manschette durch die Öffnung (38) der Abschlußplatte (37) geführt ist, deren Abschnitte bis auf das Spiel identisch sind, und daß die Abschlußplatte (37) am Ende des Gürtels aus Wänden (36) mittels gleichmäßig verteilter Laschen befestigt ist, die es ermöglichen, die besagte Platte (37) geringfügig vom Rand des oberen Endes des Gürtels (36) wegzubringen, um die besagte Öffnung (42) für neue Luft zu erhalten.

10. Anlage gemäß einem der Ansprüche 1 bis 9, **dadurch gekennzeichnet, daß** im Inneren des Gürtels aus Wänden (36) des Gebäudeauslasses (3) der Abstand, der das obere Ende (41) des umgebenden Rohrs (10) von der Unterseite der Abschlußplatte (37) trennt, zwischen 40 und 60 cm beträgt.

## Claims

1. A heating installation comprising - a wood heating appliance (1), of the stove or insert type, including a combustion furnace (4), - a building outlet (3), and - a connection duct (2) between these two elements, said duct (2) includes:
- a central tube (7) delimited by an external surface (8), and by an internal surface (9) defining a central chamber (9') for the evacuation of the combustion products generated by said wood heating appliance (1), and
- a peripheral tube (10) within which is housed said central tube (7), which peripheral tube (10) being delimited by an external surface (11) and by an internal surface (12), said central tube (7) and said peripheral tube (10) defining between them a peripheral annular chamber (19), for the supply of said wood heating appliance (1) with combustion air, the lower ends (20) of said central (7) and peripheral (10) tubes including extensions (21, 21', 21"; 22, 22', 22") for the connection thereof to the upper and lower parts, respectively, of the furnace (4) of said wood heating appliance (1),
and the external surface (8) of said central tube (7) being covered with a layer of insulating material (13) delimited by an internal surface (15) in rest against the external surface (8) of said central tube (7), and by an external surface (16) located remote from the internal surface (12) of said peripheral tube (10), to form said peripheral chamber (19),
**characterized in that** it includes a building outlet (3) comprising a belt of lateral walls (36) associated with an upper closing plate (37) in which is formed an opening (38) for the passage of the end of said central tube (7) of said connection duct (2), said layer of insulating material (13) of said duct (2) extending up to under said closing plate (37), the internal face of said belt of walls (36) including means (40) for the fixation of said peripheral tube (10) of said duct (2), the upper end (41) of said peripheral tube (10) extending remote from the bottom face of said closing plate (37), and at least one opening (42) being formed in said belt of walls (36), to ensure the entrance of new air in the volume delimited by said belt of walls (36).

2. Installation according to claim 1, **characterized in that** the external surface (16) of the layer of insulating material (13) of said duct (2) is in rest against the internal surface (17) of a holding tube (14), the external surface (18) of which defines said peripheral chamber (19) with the internal surface (12) of said peripheral tube (10), which holding tube (14) is mechanically connected, on the one hand to said central tube (7), and on the other hand, to said peripheral tube (10).

3. Installation according to claim 2, **characterized in that** said duct (2) is made of several juxtaposed sections (2a, 2b, 2c), a lower one (2a) provided with said lower extensions (21, 21', 21"; 22, 22', 22") for the connection to the furnace (4) of said wood heating appliance (1), an upper one (2c), ending at said building outlet (3), possibly associated with one or several intermediate sections (2b), said duct sections (2a, 2b, 2c) each comprise an upper edge (24) and a lower edge (25) and are tightly connected to each other, said duct sections (2a, 2b, 2c) including a tube (14) for holding the layer of insulating material (13), which holding tube (14) is fastened to said central tube (7) and to said peripheral tube (10) by means of a plurality of welded spacing tabs (26, 31), distributed over the periphery of said upper edge (24) and of said lower edge (25).

4. Installation according to claim 3, **characterized in that** said spacing tabs (26) provided at the upper edge (24) of the duct sections (2b) consist in single-piece metal flats (27) provided with three straight parallel wings (28, 29, 30) for the welding fastening thereof to said central tube (7), said peripheral tube (10) and said holding tube (14), and **in that** said spacing tabs (31) provided at the lower edge (25) of said duct sections (2b) consist in single-piece metal flats (32) provided with two square parallel wings (33, 34) for the welding fastening thereof to said peripheral tube (10) and said holding tube (14).

5. Installation according to any one of claims 1 to 4, **characterized in that** the lower extension (21) of the central tube (7) consists in a metal pipe extending vertically, concentrically with respect to said central tube (7), up to the upper part of the furnace (4) of the heating appliance (1), **in that** the peripheral chamber (19) includes closing means (44) at the lower end thereof, and **in that** the lower extension (22) of said peripheral chamber (19) consists in a metal pipe - the upper section (22a) of which is connected to an opening (43) formed in the wall of said peripheral tube (10), - the median section (22b) of which extends vertically, non-concentrically with respect to said central tube (7), and - the terminal section (22c) of which connects at the lower part of the furnace (4) of the heating appliance (1).

6. Installation according to any one of claims 1 to 4, **characterized in that** the lower extension (21') of the central tube (7) consists in a metal pipe - the upper section (21'a) of which is connected to an opening (47) formed in the wall of said central tube (7), and - the lower section (21'b) of which extends vertically, up to the upper part of the furnace (4) of the heating appliance (1), said central tube (7) including closing means (48), provided under the level of said opening (47) for the connection of said lower extension (21'), and **in that** said peripheral chamber (19) includes closing means (49), provided under the level of said closing means (48) of said central tube (7), which closing means (49) of said peripheral chamber (19) include an opening (50), centred to the axis of said central tube (7), for the connection of the lower extension (22') of said peripheral chamber (19) that consists in a metal pipe whose upper section (22'a) extends vertically up to a terminal section (22'b) connecting at the lower part of the furnace (4) of the heating appliance (1).

7. Installation according to any one of claims 1 to 4, **characterized in that** the lower extension (21") of the central tube (7) consists in a metal pipe connected to an opening (55) formed in the wall of said central tube (7), which pipe (21") extends horizontally up to the upper part of the furnace (4) of the heating appliance (1), said central tube (7) including closing means (56), under the level of said opening (55) for the connection of said horizontal extension (21"), and **in that** said peripheral chamber (19) includes closing means (57), provided under the level of said closing means (56) of said central tube (7), which closing means (57) of said peripheral chamber (19) include an opening (58) centred to the axis of said central tube (7) for the connexion of the lower extension (22") of said peripheral chamber (19) consisting in a metal pipe, the upper section (22"a) of which extends vertically up to a terminal section (22"b) connecting at the lower part of the furnace (4) of the heating appliance (1).

8. Installation according to any one of claims 6 or 7, **characterized in that** the peripheral tube (10) is extended downward, under the level of the closing means (49, 57) thereof, by a covering jacket (51, 59), within which is housed at least the vertical section (22'a, 22"a) of said lower extension (22', 22") of the peripheral chamber (19), which covering jacket (51, 59) includes a first lower opening (53, 61) adapted for the passage of the terminal part (22'b, 22"b) of said lower extension (22', 22") of said peripheral chamber (19), and a second lower opening (54, 62), adapted for the mounting of said terminal part of extension (22'b, 22"b).

9. Installation according to any one of claims 1 to 8, **characterized in that** the upper end of the central tube (7) passes through said opening (38) of the closing plate (37), the sections of which are identical, to within the clearance, through a suitable sleeve, and **in that** said closing plate (37) is mounted on the end of the belt of walls (36) through regularly distributed tabs, which allow slightly spacing said plate (37) from the upper end edge of said belt (36), in order to obtain said new air entrance opening (42).

10. Installation according to any one of claims 1 to 9, **characterized in that**, within the belt of walls (36) of the building outlet (3), the distance separating the upper end (41) of the peripheral tube (10) from the bottom face of the closing plate (37) is comprised between 40 and 60 cm.
